# EUROPÄISCHE PATENTSCHRIFT

(11) **EP 4 399 396 B1**
(45) Veröffentlichungstag und Bekanntmachung des Hinweises auf die Patenterteilung: **25.06.2025**
(21) Anmeldenummer: 22757833.3
(22) Anmeldetag: 10.08.2022
(51) Int. Cl.: F01L 1/344

(54) **NOCKENWELLENVERSTELLER MIT RÜCKSTELLFUNKTION**
CAMSHAFT ADJUSTER WITH RESET FUNCTION
DÉPHASEUR D'ARBRE À CAMES AVEC FONCTION DE RÉINITIALISATION

(30) Priorität: 07.09.2021 DE 102021123114
(43) Veröffentlichungstag der Anmeldung: 17.07.2024
(73) Patentinhaber: Schaeffler Technologies AG & Co. KG, 91074 Herzogenaurach (DE)
(72) Erfinder: SCHMIDT, Volker, 91593 Burgbernheim (DE); WEBER, Juergen, 91058 Erlangen (DE); WERBLINSKI, Thomas, 90768 Fürth (DE)
(86) Internationale Anmeldenummer: PCT/DE2022/100587
(87) Internationale Veröffentlichungsnummer: WO 2023/036356

(56) Entgegenhaltungen:
- EP-B1- 1 996 798
- DE-B3- 102017 109 139
- DE-B4- 19 604 865
- JP-A- H1 113 429

## Beschreibung

Die Erfindung betrifft einen hydraulischen Nockenwellenversteller zur Verstellung der Phasenlage einer Nockenwelle relativ zu einer Kurbelwelle in einem Kraftfahrzeugantriebsstrang, mit einem, insbesondere mit der Kurbelwelle drehgekoppelten, Stator, einem relativ zu dem Stator innerhalb eines begrenzten Winkelbereichs verdrehbaren, insbesondere mit der Kurbelwelle drehgekoppelten, Rotor und einer Hydraulikversorgung mit zwei Arbeitskanälen und einem (ersten) Schaltventil, wobei die beiden Arbeitskanäle zur Verstellung des Rotors relativ zu dem Stator in zwei entgegengesetzte Wirkrichtungen je nach Schaltstellung des Schaltventils mit einer Pumpe zur Druckbeaufschlagung oder mit einem Reservoir zur Druckentlastung verbindbar sind. Hydraulische Nockenwellenversteller sind beispielsweise aus JP H11 - 13 429 A oder DE 196 04 865 A1 bekannt.

Bei hydraulischen Nockenwellenverstellern ist es erforderlich, dass sie eine Ruhestellung im drucklosen Zustand haben, welche im drucklosen Zustand aktiv angefahren wird. Beispielsweise ist es üblich, dass der Rotor und der Stator im drucklosen Zustand in eine definierte Position, etwa eine Mittenposition, zueinander verstellt werden, aus der ein Starten des Kraftfahrzeugs möglich ist. Die Rückstellung in die Ruhestellung wird auch als sogenannte Fail-Safe-Funktion bezeichnet.

Bekannte hydraulische Nockenwellenversteller weisen zur Rückstellung des Rotors relativ zu dem Stator in die definierte Position/Endlagenposition üblicherweise einen integrierten Federmechanismus auf, durch dessen (mechanische) Rückstellkraft der Rotor im drucklosen Zustand in die definierte Position gestellt wird.

Der Stand der Technik hat jedoch den Nachteil, dass bei solchen Federmechanismen zusätzliche Kosten und zusätzliches Gewicht für den Federmechanismus selbst und die den Federmechanismus aufnehmenden Bauteile verursacht werden und zum anderen axialer und radialer Bauraum zur Anordnung des Federmechanismus erforderlich ist, so dass die Integration eines Federmechanismus der Anforderung eines möglichst kompakten, insbesondere axial schmalen, nicht mit einem Zentralmagnet kollidierenden, Nockenwellenverstellers entgegenwirkt. Zudem hat das Vorsehen eines solchen Federmechanismus die Nachteile, dass das Risiko eines Federausfalls im Betrieb durch Materialversagen besteht und dass die auf den Rotor wirkende Federspannung, die in eine der beiden Verstellrichtungen wirkt, ein Gegenmoment auf den Rotor aufbringt, was zu unterschiedlichen Verstellgeschwindigkeiten in der einen oder anderen Verstellrichtung führen kann.

Es ist also die Aufgabe der Erfindung, die Nachteile aus dem Stand der Technik zu vermeiden oder wenigstens zu verringern und einen Nockenwellenversteller bereitzustellen, bei dem die oben beschriebene Rückstellung in eine definierte Position/Ruhestellung (Fail-Safe-Funktion) realisiert ist und der gleichzeitig ohne Einschränkung der Funktionalität des Nockenwellenverstellers besonders kostengünstig und gewichtsparend aufgebaut ist.

Die Aufgabe der Erfindung wird durch einen Nockenwellenversteller mit den Merkmalen des Patentanspruchs 1 gelöst. Vorteilhafte Weiterbildungen sind in den Unteransprüchen beansprucht.

Demnach wird die Aufgabe der Erfindung bei einem gattungsgemäßen Nockenwellenversteller erfindungsgemäß dadurch gelöst, dass die Hydraulikversorgung eine Rückstellpumpe aufweist, die durch eine Verlagerung des Schaltventils zwischen seinen Schaltstellungen betätigbar ist und durch deren Betätigung einer der beiden Arbeitskanäle zur Rückstellung des Rotors in eine vorbestimmte Position druckbeaufschlagbar ist.

Das heißt, dass die Aufgabe der Erfindung durch einen hydraulischen Nockenwellenversteller, beispielsweise des Flügelzellentyps, gelöst wird, der eine erste zwischen dem Stator und dem Rotor ausgebildete Arbeitskammer, die zur Verstellung des Rotors relativ zu dem Stator in die eine Wirkrichtung über einen ersten Arbeitskanal mit Hydraulikfluid/Hydraulikmittel/Öl beaufschlagbar ist, und eine zweite zwischen dem Stator und dem Rotor ausgebildete Arbeitskammer, die zur Verstellung des Rotors relativ zu dem Stator in die andere Wirkrichtung über einen zweiten Arbeitskanal mit Hydraulikfluid/Hydraulikmittel/Öl beaufschlagbar ist, aufweist, wobei die Druckbeaufschlagung der Arbeitskammern über das Schaltventil gesteuert wird. Dabei ist in einem normalen Verstellbetrieb immer eine der Arbeitskammern mit der Pumpe zur Druckbeaufschlagung verbunden, während die andere der Arbeitskammern mit dem Reservoir zur Druckentlastung verbunden ist. Erfindungsgemäß ist das Schaltventil derart ausgebildet, dass es eine Pumpfunktion aufweist (d.h. die Rückstellpumpe ausbildet), indem durch getaktetes Schalten des Schaltventils (und somit durch eine Längsbewegung des Schaltventils (d.h. die Schaltverstellbewegung)) Hydraulikfluid/Öl aus einem drucklosen Reservoir angesaugt und einer der Arbeitskammern zugeführt wird. Mit anderen Worten führt die Zuführung von Hydraulikfluid in die eine der Arbeitskammern dazu, dass der Nockenwellenversteller in dem drucklosen Zustand in eine vorbestimmte Position zurückgestellt wird, so dass eine elektrohydraulische Rückstellfunktion realisiert ist.

Gemäß einer bevorzugten Ausführungsform kann die Hydraulikversorgung ein zweites Schaltventil aufweisen, das in einer ersten Schaltstellung den einen der beiden Arbeitskanäle (z.B. den zweiten Arbeitskanal) mit der Rückstellpumpe verbindet und in einer zweiten Schaltstellung die beiden Arbeitskanäle je nach Schaltstellung des (ersten) Schaltventils mit der Pumpe oder mit dem Reservoir verbindet. Das heißt, dass in der zweiten Schaltstellung ein Normalbetrieb der Verstellung erfolgt, in dem die Arbeitskanäle schaltbar druckbeaufschlagt und druckentlastet werden, und in der ersten Schaltstellung eine Rückstellfunktion erfolgt, bei der über die Rückstellpumpe Fluid in die eine Arbeitskammer (z.B. die zweite Arbeitskammer) gefördert wird und Fluid aus der anderen Arbeitskammer (z.B. der ersten Arbeitskammer) abgeführt wird, bis die vorbestimmte Position erreicht ist. Dies hat den Vorteil, dass zwischen der Normalfunktion und der Rückstellfunktion umgeschaltet werden kann.

Gemäß einer Weiterbildung der bevorzugten Ausführungsform kann das zweite Schaltventil (öl/fluid)druckabhängig vorgesteuert ausgebildet sein, wobei das zweite Schaltventil in einem drucklosen Zustand der Pumpe in der ersten Schaltstellung und bei an der Pumpe aufgebautem Druck in der zweiten Schaltstellung ist. Insbesondere ist das zweite Schaltventil über eine mit der Pumpe verbundenen Steuerleitung angesteuert, durch die das zweite Schaltventil ohne in der Steuerleitung vorliegendem Druck durch die Rückstellkraft einer Feder in seine unbetätigte erste Schaltstellung und bei in der Steuerleitung vorliegendem Druck entgegen der Rückstellkraft der Feder in seine betätigte zweite Schaltstellung verstellt wird. Somit wird sichergestellt, dass in dem Normalbetrieb, bei dem an der Pumpe Druck aufgebaut wird, das zweite Schaltventil in der zweiten Schaltstellung ist, und im drucklosen Zustand automatisch in der ersten Schaltstellung ist. So kann eine besonders einfache Steuerung des zweiten Schaltventils bereitgestellt werden.

Gemäß einer Weiterbildung der bevorzugten Ausführungsform kann die Hydraulikversorgung eine Neutralleitung aufweisen, welche die Rückstellpumpe in der zweiten Schaltstellung des zweiten Schaltventils zur Bildung eines von den Arbeitskanälen getrennten Neutralumlaufs mit dem Reservoir verbindet. Dies hat den Vorteil, dass es in dem Normalbetrieb nicht zu einer Beeinflussung der Verstellfunktion durch die Rückstellpumpe kommen kann.

Gemäß einer Weiterbildung der bevorzugten Ausführungsform kann ein anderer der beiden Arbeitskanäle (z.B. der erste Arbeitskanal) in der ersten Schaltstellung des zweiten Schaltventils über eine Drossel mit einer ersten Leitung sowie vorzugsweise ungedrosselt mit einer zweiten Leitung verbunden sein, wobei die erste Leitung und die zweite Leitung je nach Schaltstellung des (ersten) Schaltventils eben jenen Arbeitskanal (z.B. den ersten Arbeitskanal) mit der Pumpe oder mit dem Reservoir verbindet. Durch die Androsselung kann ein ausreichend großer Differenzdruck für das zweite Schaltventil bereitgestellt werden.

Gemäß einer Weiterbildung der bevorzugten Ausführungsform kann das zweite Schaltventil als eine Hülsenstruktur ausgebildet sein, die koaxial um das Schaltventil herum angeordnet ist. Dies hat den Vorteil, dass das zweite Schaltventil kostengünstig und bauraumsparend in vorhandene Nockenwellenversteller integriert werden kann.

Gemäß einer bevorzugten Ausführungsform kann ein Pumpenkolben der Rückstellpumpe integral durch einen Schaltventilanker/Schaltventilschieber des (ersten) Schaltventils ausgebildet sein. Gemäß einer alternativen bevorzugten Ausführungsform kann ein Pumpenkolben der Rückstellpumpe in Reihe geschaltet mit einem Schaltventilanker/Schaltventilschieber des (ersten) Schaltventils ausgebildet sein. Das heißt, dass die Längsbewegung des Schaltventilankers direkt mit dem Pumpenkolben gekoppelt ist, so dass ein getaktetes Schalten des (ersten) Schaltventils die Rückstellpumpe betätigt und somit die Rückstellung des Rotors realisiert. Somit kann die zuvor verwendete Rückstellfeder zur Rückstellung des Rotors in die vorbestimmte Position durch vorhandene Komponenten ersetzt werden.

Gemäß einer bevorzugten Ausführungsform kann die Rückstellpumpe über eine Saugleitung mit einem drucklosen Reservoir verbunden sein, wobei das Reservoir in einer Kavität in dem Nockenwellenversteller ausgebildet ist. Dies hat den Vorteil, dass die Saugleitung beispielsweise verhältnismäßig kurz ausgebildet sein kann.

Gemäß einer bevorzugten Ausführungsform kann die Rückstellpumpe so ausgebildet sein, dass ihr Volumenstrom größer als 1,2 l/min ist. Dadurch kann ein erforderlicher Volumenstrom zur Rückstellung des Rotors bereitgestellt werden.

Mit anderen Worten wird bei dem erfindungsgemäßen Nockenwellenversteller die Rückstellfunktionalität nicht wie bei bekannten Nockenwellenverstellern durch einen Federmechanismus, sondern durch bereits im Nockenwellenverstellsystem vorhandene Bauteile bzw. Subsysteme realisiert. Somit unterscheidet sich der Nockenwellenversteller von bekannten Nockenwellenverstellern dadurch, dass die Rückstellung anstatt federgetrieben durch getaktetes Schalten des modifizierten, elektrohydraulischen Schaltventils erfolgt, wobei die Modifikation in einer zusätzlichen Pumpfunktion bei der Längsbewegung des Schaltventilankers besteht. Dabei kann die Pumpfunktion beispielsweise durch eine in Reihe geschaltete Ausbildung oder vorzugsweise integrale Ausbildung durch den Schaltventilanker des Pumpenkolbens gebildet werden. Alternativ sind auch andere Pumpenkonzepte, wie beispielsweise Membranpumpen denkbar. In einem ersten Betriebzustand ist der Nockenwellenversteller in einem drucklosen Zustand, was zum Beispiel im Motorstillstand vorliegt, da die Schmierölpumpe dann keinen Versorgungsdruck aufbauen kann. Durch ein von der ECU (Steuereinheit) initiiertes Takten des Schaltventils wird aus einem drucklosen Reservoir, z.B. einer Kavität im Nockenwellenversteller, Öl angesaugt und über eine Druckleitung sowie ein motoöldruckabhängig vorgesteuertes Wegeventil an den Nockenwellenversteller geleitet, um diesen in eine vorbestimmte Position/seine Vorzugsstellung zu bewegen. Das Wegeventil kann vorzugsweise eine koaxial um den Schaltventil angeordnete Hülsenstruktur sein, die durch den Motoröldruck gegen eine Rückstellfeder axial verschoben wird und dementsprechend benötigte Ölpfade freigibt/verschließt. In einem zweiten Betriebszustand, z.B. nach dem Motorstart bzw. bei anstehendem Motoröldruck, ist eine Standardverstellfunktion des Nockenwellenverstellers gegeben. Zudem kann eine leichte Androsselung des Ölstroms erforderlich sein, um für das vorgesteuerte Wegeventil einen ausreichenden Differenzdruck darstellen zu können. Ferne kann ein Neutralumlauf für die Pumpfunktion vorgesehen sein, der in diesem Betriebszustand etwaige Beeinflussung des Schaltverhaltens des elektrohydraulischen Schaltventils unterbindet.

Die Erfindung wird nachfolgend mit Hilfe von Zeichnungen erläutert. Es zeigen:
Fig. 1 eine schematische Darstellung eines erfindungsgemäßen Nockenwellenverstellers in einem ersten Betriebszustand, und
Fig. 2 eine schematische Darstellung des erfindungsgemäßen Nockenwellenverstellers in einem zweiten Betriebszustand.

Die Figuren sind lediglich schematischer Natur und dienen ausschließlich dem Verständnis der Erfindung. Die gleichen Elemente sind mit denselben Bezugszeichen versehen. Die Merkmale der einzelnen Ausführungsformen können untereinander ausgetauscht werden.

Fign. 1 und 2 zeigen einen erfindungsgemäßen hydraulischen Nockenwellenversteller 1 in zwei unterschiedlichen Betriebsmodi. Der Nockenwellenverstellers 1 dient zur Verstellung der Phasenlage einer Nockenwelle relativ zu einer Kurbelwelle in einem Kraftfahrzeugantriebsstrang. Der Nockenwellenversteller 1 weist einen Stator 2 und einen relativ zu dem Stator 2 innerhalb eines begrenzten Winkelbereichs verdrehbaren/verstellbaren Rotor 3 auf. Der Stator 2 ist mit der Kurbelwelle drehgekoppelt und der Rotor 3 ist mit der Nockenwelle drehgekoppelt. In den Figuren sind der Stator 2 und der Rotor 3 lediglich exemplarisch als doppeltwirkender Hydraulikzylinder dargestellt, wobei eine Verstellung des Hydraulikzylinders in die eine Richtung eine Verdrehung des Rotors 3 in eine erste Wirkrichtung und eine Verstellung des Hydraulikzylinders in die andere Richtung eine Verdrehung des Rotors 3 in eine zweite, der ersten Wirkrichtung entgegengesetzte Wirkrichtung symbolisiert.

Zur Verstellung des Rotors 3 relativ zu dem Stator 2 weist der Nockenwellenversteller 1 eine Hydraulikversorgung 4 auf, die in den Figuren in Form eines Hydraulikschaltbilds dargestellt ist. Die Hydraulikversorgung 4 weist einen ersten Arbeitskanal 5, der mit einer zwischen dem Rotor 3 und dem Stator 2 ausgebildeten ersten Arbeitskammer verbunden ist, sowie einen zweiten Arbeitskanal 6 auf, der mit einer zwischen dem Rotor 3 und dem Stator 2 ausgebildeten zweiten Arbeitskammer verbunden ist, auf. Bei Druckbeaufschlagung des ersten Arbeitskanals 5 (bzw. der ersten Arbeitskammer) (und Druckentlastung des zweiten Arbeitskanals 6) wird der Rotor 3 in die erste Wirkrichtung (in den Figuren nach rechts) verstellt. Bei Druckbeaufschlagung des zweiten Arbeitskanals 6 (bzw. der zweiten Arbeitskammer) (und Druckentlastung des ersten Arbeitskanals 5) wird der Rotor 3 in die zweite Wirkrichtung (in den Figuren nach links) verstellt.

Die Hydraulikversorgung 4 weist ein Schaltventil 7 auf, das zwischen einer ersten Schaltstellung 8 und einer zweiten Schaltstellung 9 verstellbar ist. Das Schaltventil 7 ist in der dargestellten Ausführungsform als ein 2/2-Wegeventil ausgebildet. In der ersten Schaltstellung 8 ist der erste Arbeitskanal 5 zur Druckbeaufschlagung mit einer Pumpe 10 verbindbar oder verbunden, und der zweite Arbeitskanal 6 ist zur Druckentlastung mit einem Tank/Reservoir 11 verbindbar oder verbunden. **In** der zweiten Schaltstellung 9 ist der erste Arbeitskanal 5 zur Druckentlastung mit dem Tank/Reservoir 11 verbindbar oder verbunden, und der zweite Arbeitskanal 6 ist zur Druckbeaufschlagung mit der Pumpe 10 verbindbar oder verbunden. Das Schaltventil 7 ist als ein elektrohydraulisches Ventil ausgebildet, das durch eine nicht dargestellte Steuereinheit (ECU) betätigbar/schaltbar ist.

Erfindungsgemäß weist die Hydraulikversorgung 4 eine Rückstellpumpe 12 auf. Die Rückstellpumpe 12 ist durch eine Verlagerung des Schaltventils 7 zwischen seinen Schaltstellungen 8, 9 betätigbar/betreibbar. Das heißt, dass eine zusätzliche Pumpfunktion bei einer Längsbewegung des Schaltventils 7 entsteht. Durch die Betätigung der Rückstellpumpe 12 ist einer der beiden Arbeitskanäle 5, 6, in der dargestellten Ausführungsform der zweite Arbeitskanal 6, zur Rückstellung des Rotors 3 in eine vorbestimmte (Ruhe)Position druckbeaufschlagbar.

Die Rückstellpumpe 12 weist in der dargestellten Ausführungsform einen in einer Pumpenkammer 13 verschieblichen Pumpenkolben 14 auf, durch dessen Verlagerung Hydraulikmittel über eine Saugleitung 15 aus dem Tank/Reservoir 11 ansaugbar und eine Druckleitung 16 in den zweiten Arbeitskanal 6 einleitbar ist. Der Pumpenkolben 14 wird durch die Längsbewegung/Schaltbewegung des Schaltventils 7 bewegt. Der Pumpenkolben 14 kann beispielsweise entgegen der Rückstellkraft einer Feder 17 einen mit der Saugleitung 15 und/oder der Druckleitung 16 verbundenen Druckraum 18 verkleinern. In der Saugleitung 15 kann ein Rückschlagventil 19 angeordnet sein, das einen Rückfluss aus dem Druckraum 18 in das Reservoir 11 über die Saugleitung 15 verhindert. In der Druckleitung 16 kann ein Rückschlagventil 20 angeordnet sein, das einen Rückfluss aus dem zweiten Arbeitskanal 6 in den Druckraum 18 über die Druckleitung 16 verhindert.

Vorzugsweise kann der Pumpenkolben 14 integral durch einen Schaltventilanker/Schaltventilschieber des Schaltventils 7 ausgebildet sein. Alternativ kann der Pumpenkolben 14 in Reihe geschaltet mit dem Schaltventilanker/Schaltventilschieber des Schaltventils 7 ausgebildet sein. Weiter alternativ kann die Rückstellpumpe 12 als eine Membranpumpe oder dergleichen ausgebildet sein, auch wenn dies nicht dargestellt ist.

Zwischen den Arbeitskanälen 5, 6 und dem Schaltventil 7 bzw. der Rückstellpumpe 12 ist ein weiteres als Wegeventil ausgebildetes Schaltventil 21 angeordnet, das zwischen einer ersten Schaltstellung 22 und einer zweiten Schaltstellung 23 verstellbar ist. Das Schaltventil 21 ist in Abhängigkeit des Öldrucks der Pumpe 10 vorgesteuert. Das heißt, dass das Schaltventil 21 über eine mit der Pumpe 10 verbundenen Steuerleitung 24 angesteuert ist und in einem drucklosen Zustand der Pumpe 10 in der unbetätigten ersten Schaltstellung 22 (vgl. Fig. 1) ist und bei anstehendem Druck der Pumpe 10 entgegen der Rückstellkraft einer Feder 25 in der betätigten zweiten Schaltstellung 23 (vgl. Fig. 2) ist.

Der erste Arbeitskanal 5 ist in der ersten Schaltstellung 22 mit einer Leitung 26, die in der ersten Schaltstellung 8 des Schaltventils 7 mit der Pumpe 10 verbunden ist, sowie mit einer Leitung 27, die in der ersten Schaltstellung des Schaltventils 7 mit dem Reservoir 11 verbunden ist, verbunden. In der ersten Schaltstellung 22 ist der erste Arbeitskanal 5 über eine den Fluidstrom begrenzenden Drossel 28 mit der Leitung 26 verbunden. Der zweite Arbeitskanal 6 ist in der ersten Schaltstellung 22 mit der Druckleitung 16 verbunden. Durch ein initiiertes Takten des Schaltventils 7 saugt die Rückstellpumpe 12 Fluid aus dem Reservoir 11 an und leitet es über die Druckleitung 16 und das Schaltventil 21 in die zweite Arbeitskammer ein, so dass der Rotor 3 in die vorbestimmte (Ruhe)Position/Default Position verstellt wird. Aus der ersten Arbeitskammer kann Fluid über die Leitung 27 abgeführt werden.

Der erste Arbeitskanal 5 ist in der zweiten Schaltstellung 23 mit der Leitung 26 verbunden, die in der ersten Schaltstellung 8 des Schaltventils 7 mit der Pumpe 10 verbunden ist und in der zweiten Schaltstellung 9 des Schaltventils 7 mit dem Reservoir 11 verbunden ist. Der zweite Arbeitskanal 6 ist in der zweiten Schaltstellung 22 mit der Leitung 27 verbunden, die in der ersten Schaltstellung 8 des Schaltventils 7 mit dem Reservoir 11 verbunden ist und in der zweiten Schaltstellung 9 des Schaltventils 7 mit der Pumpe 10 verbunden ist. Die Druckleitung 16 ist in der zweiten Schaltstellung 23 über eine Neutralleitung 29 mit dem Reservoir 11 verbunden. Dadurch hat die Rückstellpumpe 12 in der zweiten Schaltstellung 23 einen Neutralumlauf, so dass das Schaltverhalten des Schaltventils 7 nicht beeinflusst wird.

### Bezugszeichenliste

- 1: Nockenwellenversteller
- 2: Stator
- 3: Rotor
- 4: Hydraulikversorgung
- 5: erster Arbeitskanal
- 6: zweiter Arbeitskanal
- 7: Schaltventil
- 8: erste Schaltstellung
- 9: zweite Schaltstellung
- 10: Pumpe
- 11: Reservoir
- 12: Rückstellpumpe
- 13: Pumpenkammer
- 14: Pumpenkolben
- 15: Saugleitung
- 16: Druckleitung
- 17: Feder
- 18: Druckraum
- 19: Rückschlagventil
- 20: Rückschlagventil
- 21: zweites Schaltventil
- 22: erste Schaltstellung
- 23: zweite Schaltstellung
- 24: Steuerleitung
- 25: Feder
- 26: erste Leitung
- 27: zweite Leitung
- 28: Drossel
- 29: Neutralleitung

## Patentansprüche

1. Hydraulischer Nockenwellenversteller (1) zur Verstellung der Phasenlage einer Nockenwelle relativ zu einer Kurbelwelle in einem Kraftfahrzeugantriebsstrang, mit einem Stator (2), einem relativ zu dem Stator (2) innerhalb eines begrenzten Winkelbereichs verdrehbaren Rotor (3) und einer Hydraulikversorgung (4) mit zwei Arbeitskanälen (5, 6) und einem Schaltventil (7), wobei die beiden Arbeitskanäle (5, 6) zur Verstellung des Rotors (3) relativ zu dem Stator (2) in zwei entgegengesetzte Wirkrichtungen je nach Schaltstellung (8, 9) des Schaltventils (7) mit einer Pumpe (10) zur Druckbeaufschlagung oder mit einem Reservoir (11) zur Druckentlastung verbindbar sind, **dadurch gekennzeichnet, dass** die Hydraulikversorgung (4) eine Rückstellpumpe (12) aufweist, die durch eine Verlagerung des Schaltventils (7) zwischen seinen Schaltstellungen (8, 9) betätigbar ist und durch deren Betätigung einer der beiden Arbeitskanäle (6) zur Rückstellung des Rotors (3) in eine vorbestimmte Position druckbeaufschlagbar ist.

2. Nockenwellenversteller (1) nach Anspruch 1, **dadurch gekennzeichnet, dass** die Hydraulikversorgung (4) ein zweites Schaltventil (21) aufweist, welches in einer ersten Schaltstellung (22) den einen der beiden Arbeitskanäle (6) mit der Rückstellpumpe (12) verbindet und in einer zweiten Schaltstellung (23) die beiden Arbeitskanäle (5, 6) je nach Schaltstellung (8, 9) des Schaltventils (7) mit der Pumpe (10) oder mit dem Reservoir (11) verbindet.

3. Nockenwellenversteller (1) nach Anspruch 2, **dadurch gekennzeichnet, dass** das zweite Schaltventil (21) druckabhängig vorgesteuert ausgebildet ist, wobei das zweite Schaltventil (21) in einem drucklosen Zustand der Pumpe (10) in der ersten Schaltstellung (22) und bei an der Pumpe (10) aufgebautem Druck in der zweiten Schaltstellung (23) ist.

4. Nockenwellenversteller nach Anspruch 2 oder 3, **dadurch gekennzeichnet, dass** die Hydraulikversorgung (4) eine Neutralleitung (29) aufweist, welche die Rückstellpumpe (12) in der zweiten Schaltstellung (23) des zweiten Schaltventils (21) zur Bildung eines von den Arbeitskanälen (5, 6) getrennten Neutralumlaufs mit dem Reservoir (11) verbindet.

5. Nockenwellenversteller (1) nach einem der Ansprüche 2 bis 4, **dadurch gekennzeichnet, dass** ein anderer der beiden Arbeitskanäle (5) in der ersten Schaltstellung (22) des zweiten Schaltventils (21) über eine Drossel (28) mit einer ersten Leitung (26) und mit einer zweiten Leitung (27) verbunden ist, wobei die erste Leitung (26) und die zweite Leitung (27) je nach Schaltstellung (8, 9) des Schaltventils (7) den Arbeitskanal (5) mit der Pumpe (10) oder mit dem Reservoir (11) verbinden.

6. Nockenwellenversteller (1) nach einem der Ansprüche 2 bis 5, **dadurch gekennzeichnet, dass** das zweite Schaltventil (21) als eine Hülsenstruktur ausgebildet ist, die koaxial um das Schaltventil (7) herum angeordnet ist.

7. Nockenwellenversteller (1) nach einem der Ansprüche 1 bis 6, **dadurch gekennzeichnet, dass** ein Pumpenkolben (14) der Rückstellpumpe (12) integral durch einen Schaltventilanker des Schaltventils (7) ausgebildet ist.

8. Nockenwellenversteller (1) nach einem der Ansprüche 1 bis 6, **dadurch gekennzeichnet, dass** ein Pumpenkolben (14) der Rückstellpumpe (12) in Reihe geschaltet mit einem Schaltventilanker des Schaltventils (7) ausgebildet ist.

9. Nockenwellenversteller (1) nach einem der Ansprüche 1 bis 8, **dadurch gekennzeichnet, dass** die Rückstellpumpe (12) über eine Saugleitung (15) mit einem drucklosen Reservoir (11) verbunden ist, wobei das Reservoir (11) in einer Kavität in dem Nockenwellenversteller (1) ausgebildet ist

10. Nockenwellenversteller (1) nach einem der Ansprüche 1 bis 9, **dadurch gekennzeichnet, dass** die Rückstellpumpe (12) so ausgebildet ist, dass ihr Volumenstrom größer als 1,2 l/min ist.

## Claims

1. A hydraulic camshaft adjuster (1) for adjusting the phase position of a camshaft relative to a crankshaft in a motor vehicle drivetrain, having a stator (2), a rotor (3) rotatable relative to the stator (2) within a limited angular range, and a hydraulic supply (4) having two working channels (5, 6) and a shift valve (7), wherein the two working channels (5, 6), for adjusting the rotor (3) relative to the stator (2) in two opposite directions of action, can be connected to a pump (10) for pressurisation or to a reservoir (11) for pressure relief, depending on the shift position (8, 9) of the shift valve (7), **characterized in that** the hydraulic supply (4) has a reset pump (12) which can be actuated by a displacement of the shift valve (7) between its shift positions (8, 9) and by the actuation of which, one of the two working channels (6) can be pressurised for resetting the rotor (3) into a predetermined position.

2. The camshaft adjuster (1) according to claim 1, **characterized in that** the hydraulic supply (4) has a second shift valve (21) which, in a first shift position (22), connects one of the two working channels (6) to the reset pump (12) and, in a second shift position (23), connects both the working channels (5, 6) to the pump (10) or to the reservoir (11), depending on the shift position (8, 9) of the shift valve (7).

3. The camshaft adjuster (1) according to claim 2, **characterized in that** the second shift valve (21) is designed to be pilot-controlled as a function of pressure, wherein the second shift valve (21) is in the first shift position (22) when the pump (10) is depressurised and is in the second shift position (23) when pressure is built up at the pump (10).

4. The camshaft adjuster according to claim 2 or 3, **characterized in that** the hydraulic supply (4) has a neutral line (29) which connects the reset pump (12) to the reservoir (11) in the second shift position (23) of the second shift valve (21) to form a neutral circulation separate from the working channels (5, 6).

5. The camshaft adjuster (1) according to one of claims 2 to 4, **characterized in that** another of the two working channels (5) in the first shift position (22) of the second shift valve (21) is connected via a throttle (28) to a first line (26) and to a second line (27), wherein the first line (26) and the second line (27) connect the working channel (5) to the pump (10) or to the reservoir (11), depending on the shift position (8, 9) of the shift valve (7).

6. The camshaft adjuster (1) according to one of claims 2 to 5, **characterized in that** the second shift valve (21) is designed as a sleeve structure which is arranged coaxially around the shift valve (7).

7. The camshaft adjuster (1) according to one of claims 1 to 6, **characterized in that** a pump piston (14) of the reset pump (12) is integrally formed by a shift valve armature of the shift valve (7).

8. The camshaft adjuster (1) according to one of claims 1 to 6, **characterized in that** a pump piston (14) of the reset pump (12) is connected in series with a shift valve armature of the shift valve (7).

9. The camshaft adjuster (1) according to one of claims 1 to 8, **characterized in that** the reset pump (12) is connected to an unpressurized reservoir (11) via a suction line (15), wherein the reservoir (11) is formed in a cavity in the camshaft adjuster (1)

10. The camshaft adjuster (1) according to one of claims 1 to 9, **characterized in that** the reset pump (12) is designed such that its volume flow is greater than 1.2 l/min.

## Revendications

1. Déphaseur d'arbre à cames (1) hydraulique destiné à déplacer la position de phase d'un arbre à cames par rapport à un vilebrequin dans une chaîne cinématique de véhicule automobile, comportant un stator (2), un rotor (3) pouvant tourner par rapport au stator (2) dans une plage angulaire limitée, et une alimentation hydraulique (4) comportant deux canaux de travail (5, 6) et une soupape de commutation (7), les deux canaux de travail (5, 6), servant à déplacer le rotor (3) par rapport au stator (2) dans deux directions d'action opposées en fonction de la position de commutation (8, 9) de la soupape de commutation (7), pouvant être reliés à une pompe (10) pour la mise sous pression ou à un réservoir (11) pour la décharge de pression, **caractérisé en ce que** l'alimentation hydraulique (4) présente une pompe de réinitialisation (12) qui peut être actionnée par un déplacement de la soupape de commutation (7) entre ses positions de commutation (8, 9) et dont l'actionnement permet de mettre sous pression l'un des deux canaux de travail (6) pour la réinitialisation du rotor (3) dans une position prédéfinie.

2. Déphaseur d'arbre à cames (1) selon la revendication 1, **caractérisé en ce que** l'alimentation hydraulique (4) présente une seconde soupape de commutation (21) qui, dans une première position de commutation (22), relie l'un des deux canaux de travail (6) à la pompe de réinitialisation (12) et, dans une seconde position de commutation (23), relie les deux canaux de travail (5, 6) à la pompe (10) ou au réservoir (11) en fonction de la position de commutation (8, 9) de la soupape de commutation (7).

3. Déphaseur d'arbre à cames (1) selon la revendication 2, **caractérisé en ce que** la seconde soupape de commutation (21) est formée de façon à être pilotée en fonction de la pression, la seconde soupape de commutation (21) se trouvant dans la première position de commutation (22) lorsque la pompe (10) est dans un état hors pression et dans la seconde position de commutation (23) lorsque la pression est établie au niveau de la pompe (10).

4. Déphaseur d'arbre à cames selon la revendication 2 ou 3, **caractérisé en ce que** l'alimentation hydraulique (4) présente une conduite neutre (29) qui relie la pompe de réinitialisation (12) au réservoir (11) dans la seconde position de commutation (23) de la seconde soupape de commutation (21) pour former une circulation neutre séparée des canaux de travail (5, 6).

5. Déphaseur d'arbre à cames (1) selon l'une des revendications 2 à 4, **caractérisé en ce qu'**un autre des deux canaux de travail (5) est relié, dans la première position de commutation (22) de la seconde soupape de commutation (21), par l'intermédiaire d'un étrangleur (28), à une première conduite (26) et à une seconde conduite (27), la première conduite (26) et la seconde conduite (27) reliant le canal de travail (5) à la pompe (10) ou au réservoir (11), en fonction de la position de commutation (8, 9) de la soupape de commutation (7).

6. Déphaseur d'arbre à cames (1) selon l'une des revendications 2 à 5, **caractérisé en ce que** la seconde soupape de commutation (21) est formée sous la forme d'une structure en manchon agencée coaxialement autour de la soupape de commutation (7).

7. Déphaseur d'arbre à cames (1) selon l'une des revendications 1 à 6, **caractérisé en ce qu'**un piston de pompe (14) de la pompe de réinitialisation (12) est formé d'un seul tenant par une armature de soupape de commutation de la soupape de commutation (7).

8. Déphaseur d'arbre à cames (1) selon l'une des revendications 1 à 6, **caractérisé en ce qu'**un piston de pompe (14) de la pompe de réinitialisation (12) est formé de façon à être relié en série à une armature de soupape de commutation de la soupape de commutation (7).

9. Déphaseur d'arbre à cames (1) selon l'une des revendications 1 à 8, **caractérisé en ce que** la pompe de réinitialisation (12) est reliée par une conduite d'aspiration (15) à un réservoir sans pression (11), le réservoir (11) étant formé dans une cavité dans le déphaseur d'arbre à cames (1).

10. Déphaseur d'arbre à cames (1) selon l'une des revendications 1 à 9, **caractérisé en ce que** la pompe de réinitialisation (12) est formée de façon que son débit volumique soit supérieur à 1,2 l/min.
